# EUROPÄISCHE PATENTSCHRIFT

(11) **EP 2 238 349 B1**
(45) Veröffentlichungstag und Bekanntmachung des Hinweises auf die Patenterteilung: **14.03.2012**
(21) Anmeldenummer: 09702133.1
(22) Anmeldetag: 13.01.2009
(51) Int. Cl.: F04B 39/10

(54) **KOLBENKOMPRESSOR MIT EINER EIN LAMELLENVENTIL AUFWEISENDEN VENTILPLATTE**
RECIPROCATING COMPRESSOR HAVING A VALVE PLATE COMPRISING A DISK VALVE
COMPRESSEUR À PISTON COMPORTANT UNE PLAQUE DE SOUPAPE PRÉSENTANT UNE SOUPAPE À LAMELLE

(30) Priorität: 17.01.2008 DE 102008004809
(43) Veröffentlichungstag der Anmeldung: 13.10.2010
(73) Patentinhaber: KNORR-BREMSE Systeme für Nutzfahrzeuge GmbH, 80809 München (DE)
(72) Erfinder: GERUM, Eduard, 83026 Rosenheim (DE)
(74) Vertreter: Schönmann, Kurt
(86) Internationale Anmeldenummer: PCT/EP2009/000137
(87) Internationale Veröffentlichungsnummer: WO 2009/090033

(56) Entgegenhaltungen:
- JP-A- 60 122 287
- US-A- 5 263 643
- US-A- 5 584 676
- US-A1- 2005 175 494

## Beschreibung

Die vorliegende Erfindung betrifft einen Kolbenkompressor zur Erzeugung von Druckluft mit mindestens einem Zylinder, in dem ein über einen Kurbeltrieb bewegbarer Kolben zum Komprimieren angesaugter Umgebungsluft angeordnet ist, wobei eine mindestens ein Lamellenventil als Druckventil aufweisende Ventilplatte einen Zylinderraum zylinderkopfseitig begrenzt.

Das Einsatzgebiet der vorliegenden Erfindung erstreckt sich vornehmlich auf den Fahrzeugbereich, in welchem Kolbenkompressoren zum Komprimieren von Umgebungsluft vornehmlich im Bereich von druckluftbetriebenen Bremssystemen zum Einsatz kommen. Die Kolbenkompressoren beziehen ihre Antriebsenergie entweder direkt vom Verbrennungsmotor des Fahrzeuges oder sind mit einem separaten Antrieb, meist einem Elektromotor, ausgestattet.

Aus der US 2005/0175494 geht ein gattungsgemäßer Kolbenkompressor hervor DE 19631415 A1 zeigt einen älnlichen Kompressor. Dieser besteht im Wesentlichen aus einem mehrere Zylinder bildenden Kompressorgehäuse, in dem je zugeordnete Kolben über einen gemeinsamen Kurbeltrieb oszillierend bewegbar angeordnet sind. Durch die Arbeitsbewegung der Kolben wird Umgebungsluft angesaugt, innerhalb des Zylinders komprimiert und als Druckluft zur weiteren Verwendung ausgestoßen. Zur Steuerung des Verdichtungszyklus ist eine Ventilplatte vorgesehen, die den Zylinderraum zylinderkopfseitig begrenzt. Die Ventilplatte enthält ansaugseitig ein nach Art eines Rückschlagventils ausgebildetes Ansaugventil sowie ein ebenfalls nach Art eines Rückschlagventils ausgebildetes, jedoch entgegengesetzt wirkendes Druckventil. In beiden Fällen kommen bauraumsparende Lamellenventile zum Einsatz. Jedes Lamellenventil weist eine aus Federblech bestehende Ventillamelle auf, die zungenartig ausgebildet ist und an einem Ende an der Ventilplatte angebracht ist. Mit dem gegenüberliegenden Ende deckt die Ventillamelle einen zylindrischen Durchbruch durch die Ventilplatte ab, welcher die Verbindung von oder zum Zylinderraum herstellt. Die Ventillamellen sind im Querschnitt eben ausgebildet und in einer flachen Ausnehmung der Ventilplatte derartig versenkt untergebracht, dass diese nicht über die Oberfläche der Ventilplatte hervorstehen. An dieser Ausnehmung schließt sich ein flacher konischer Trichter an, der die Verbindung zu dem zylindrischen Durchbruch herstellt, der in den Zylinderraum einmündet.

Im oberen Todpunkt des Kolbens ergibt sich im Zylinderraum ein verbleibendes Totvolumen, welches sich aus dem Abstand des Kolbens zur Ventilplatte plus dem Volumen der zylindrischen Durchbrüche zum Lamellenventil ergibt. Die zylindrischen Durchbrüche nehmen dabei einen erheblichen Teil des Totvolumens ein. Dabei wird der Abstand vom Kolben zur Ventilplatte aus durch die Dicke des neben dem Druckventil gewöhnlich vorhandenen Saugventil bestimmt. Da das Saugventil meist an der Unterseite einer Ventilplatte angeordnet ist, bestimmt letztlich der Abstand zwischen Kolben und dem Saugventil das Totvolumen im Zylinder.

Nachteilig erweist sich beim Stand der Technik, dass das Totvolumen einen maßgeblichen Einfluss auf den Wirkungsgrad und die Förderleistung des Kompressors besitzt, also möglichst minimal, idealerweise Null sein sollte. Aus fertigungstechnischen Gründen ist jedoch ein gewisser Kolbenunterstand unvermeidlich. Das Lamellenventil besitzt eine im Ausgangszustand ebene Ventillamelle, welche durch den Systemdruck über der Ventilplatte auf diese gedrückt wird, so dass der zylindrische Durchbruch in Richtung Zylinderraum verschlossen ist und damit dicht ist. Steigt im Zylinderraum der Druck über dem Systemdruck an, so wird die Ventillamelle von der Ventilplatte abgehoben und die Druckluft wird aus dem Zylinderraum in den Zylinderkopf gefördert. Hierbei ist das Totvolumen der Druckbohrung unvermeidlich. Insbesondere bei Ventilplatten mit Wasserkühlung ist die Ventilplatte relativ dick ausgeführt, woraus sich ein besonders langbauender zylindrischer Durchbruch und damit ein relativ großes Totvolumen ergibt.

Die vorgenannte erläuterte Problematik kommt insbesondere bei Kolbenkompressoren mit Turboaufladung zum tragen, da die Förderleistung hierbei um einen Faktor 2-3 höher liegt als bei normalen Kolbenkompressoren. Dies bedeutet, dass die zwei bis dreifache Menge Druckluft durch die Druckventil gefördert werden muss. Bleiben die Druckventile unverändert gegenüber einem Kompressor ohne Aufladung, so ergeben sich totvolumenbedingt besonders hohe Verluste. Werden entsprechend der erhöhten Förderleistung sogar zusätzliche Druckventile in die Zylinderplatte integriert, erhöht sich das Totvolumen um den Faktor der zusätzlichen zylindrischen Durchbrüche.

Es ist daher die Aufgabe der vorliegenden Erfindung, insbesondere für einen aufgeladenen Kolbenkompressor eine hinreichende Anzahl von Druckventilen bei gleichzeitig minimalem Totvolumen bereitzustellen.

Die Aufgabe wird ausgehend von einem Kolbenkompressor gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung wieder.

Die Erfindung schließt die technische Lehre ein, dass das als Druckventil dienende Lamellenventil auf der dem Kolben abgewandten Seite eine in die Ventilplatte eingearbeitete konkave Ventilsitzausnehmung aufweist, deren Kontur an eine ebenso konkav geformte Ventillamelle dichtend angepasst ist.

Der Vorteil der erfindungsgemäßen Lösung liegt insbesondere darin, dass das Lamellenventil aufgrund der konkaven Ventilsitzausnehmung über einen recht flachen zylindrischen Durchbruch in Richtung Zylinderraum besitzt, der entsprechend wenig Totvolumen erzeugt.

Vorzugsweise kann die erfindungsgemäß konkav geformte Ventillamelle aus einem tief gezogenen Blechteil hergestellt werden. Dieses ist in herkömmlicher Weise mit einem Befestigungspunkt, beispielsweise einer Verschraubung, an der Ventilplatte fixiert.

Der Durchmesser des in Richtung Zylinderraum verlaufenden zylindrischen Durchbruchs erstreckt sich vom Bodenbereich der konkaven Ventilsitzausnehmung, also deren Scheitelpunkt, in Richtung Zylinderraum, wobei der Durchmesser des Durchbruchs kleiner als die Dicke der Ventilplatte ist.

Gemäß der Erfindung ist vorgesehen, dass die konkave Ventilsitzausnehmung im Randbereich einen Durchmesser besitzt, der mindestens dem Doppelten des Durchmessers des zylindrischen Durchbruchs entspricht. Durch diese geometrischen Verhältnisse lässt sich eine Ventilsitzausnehmung schaffen, welche den dichtenden Sitz der korrespondierenden Ventillamellen hinreichend unterstützt.

Damit die Druckluft im geöffneten Zustand des Druckventils ungehindert an der Ventillamelle vorbeiströmen kann, sollte die konkave Ventilsitzausnehmung im Randbereich einen Durchmesser besitzen, der größer als der Randdurchmesser der Ventillamelle ist.

Als weitere, die Erfindung verbessernde Maßnahme sollte die Tiefe der konkaven Ventilsitzausnehmung mindestens der Dicke der Ventillamelle entsprechen, um einen genügend großen Durchbiegungsgrad, und damit auch eine wirksame Minimierung des Totvolumens zu bewirken. Prinzipiell gilt, dass der Grad der Durchbiegung der Ventillamelle und die verbleibende Länge des zylindrischen Durchbruchs durch die Festigkeit der Ventillamelle sowie der Ventilplatte bestimmt werden.

Die Ventillamelle nimmt im geöffneten Zustand des Lamellenventils in Folge elastischer Verformung eine im Wesentlichen ebene Form an. Somit ist der für den geöffneten Zustand erforderliche Bauraum deutlich geringer, als bei Lamellenventilen des Standes der Technik.

Weitere, die Erfindung verbessernde Maßnahmen werden nachstehend gemeinsam mit der Beschreibung eines bevorzugten Ausführungsbeispiels anhand der Figuren näher dargestellt. Es zeigt:
- Fig.1: eine schematische Seitenansicht einer Kolben-Zylinder-Anordnung eines Kolbenkompressors mit Lamellenventil im geschlossenen Zustand, und
- Fig.2: eine schematische Seitenansicht einer Kolben-Zylinder-Anordnung eines Kolbenkompressors mit Lamellenventil im geöffneten Zustand.

Gemäß Fig.1 ist im Zylinder 1 eines Kolbenkompressors ein axial bewegbarer Kolben 2 zum Komprimieren angesaugter Umgebungsluft angeordnet. Aus Vereinfachungsgründen ist hier das Ansaugventil nicht weiter dargestellt, wohl jedoch das Druckventil. Dieses ist nach Art eines Lamellenventils 3 ausgebildet, welches Bestandteil einer Ventilplatte 4 ist. Mit der Ventilplatte 4 wird ein Zylinderraum 5 zylinderkopfseitig begrenzt.

Das Lamellenventil 3 weist auf der dem Kolben 2 abgewandten Seite eine in die Ventilplatte 4 eingearbeitete konkave Ventilsitzausnehmung 6 auf. Die Querschnittskontur der Ventilsitzausnehmung 6 ist an die Kontur einer ebenso konkav geformten Ventillamelle 7 derart angepasst, dass die Ventillamelle 7 mit der Ventilsitzausnehmung 6 eine Art Sitzventil bilden.

Die konkav geformte Ventillamelle 7 ist ein tiefgezogenes Blechteil, welches an einer - hier nicht weiter dargestellten Stelle - an der Ventilplatte 4 befestigt ist. Vom Bodenbereich der konkaven Ventilsitzausnehmung 6 erstreckt sich ein zylindrischer Durchbruch 8 in Richtung des Zylinderraums 5. Wegen der in Folge der konkaven Ventilsitzausnehmung 6 verkürzten Axialerstreckung des Durchbruchs 8 wird das Totvolumen, welches der Kolben 2 im hier dargestellten oberen Totpunkt einnimmt, minimal.

Gemäß Fig.2 nimmt die Ventillamelle 7 im geöffneten Zustand des Lamellenventils 3 in Folge elastischer Verformung eine fast ebene Form an. Die Druckluft strömt während des geöffneten Zustands des Lamellenventils 3 seitlich zwischen dem Rand der Ventillamelle 7 und dem Randbereich der konkaven Ventilsitzausnehmung 6 vorbei, welcher im Randbereich einen größeren Durchmesser besitzt, als der Randdurchmesser der Ventillamelle 7.

Die Erfindung ist nicht beschränkt auf das vorstehend beschriebene bevorzugte Ausführungsbeispiel. Es sind vielmehr auch Abwandlungen hiervon denkbar, welche vom Schutzbereich der nachfolgenden Ansprüche mit umfasst sind. So ist es beispielsweise auch möglich, das erfindungsgemäße Prinzip auch bei nicht aufgeladenen Kompressoren, anzuwenden. Auch hier lässt sich damit das Totvolumen deutlich reduzieren, so dass sich die Förderleistung sowie die Leistungsaufnahme des Kolbenkompressors entsprechend verbessert. Analog zur erfindungsgemäßen Lösung für das Druckventil kann auch für das Saugventil der Ventilplatte eine ebene Aussparung an der Unterseite der Ventilplatte angebacht werden, so dass das Saugventil nicht mehr erhaben an der Ventilplatte aufliegt. Damit lässt sich der Kolbenbodenunterstand um die Dicke der Ventillamelle samt Befestigungsmitteln reduzieren.

### Bezugszeichenliste

- **1**: Zylinder
- **2**: Kolben
- **3**: Lamellenventil
- **4**: Ventilplatte
- **5**: Zylinderraum
- **6**: Ventilsitzausnehmung
- **7**: Ventillamelle
- **8**: Durchbruch

## Patentansprüche

1. Kolbenkompressor zur Erzeugung von Druckluft mit mindestes einem Zylinder (1), in dem ein über einen Kurbeltrieb bewegbarer Kolben (2) zum Komprimieren angesaugter Umgebungsluft angeordnet ist, wobei eine mindestens ein Lamellenventil (3) als Druckventil aufweisende Ventilplatte (4) einen Zylinderraum (5) zylinderkopfseitig begrenzt, wobei das Lamellenventil (3) auf der dem Kolben (2) abgewandten Seite eine in die Ventilplatte (4) eingearbeitete konkave Ventilsitzausnehmung (6) aufweist, deren Kontur an eine ebenso konkav geformten Ventillamelle (7) dichtend angepasst ist, **dadurch gekennzeichnet, dass** vom Bodenbereich der konkaven Ventilsitzausnehmung (6) ein zylindrischer Durchbruch (8) in Richtung Zylinderraum (5) verläuft, dessen Durchmesser kleiner als die Dicke der Ventilplatte (4) ist und dass die konkave Ventilsitzausnehmung (6) im Randbereich einen Durchmesser besitzt, der mindestens dem Doppelten des Durchmessers des zylindrischen Durchbruchs (8) entspricht.

2. Kolbenkompressor nach Anspruch 1,
**dadurch gekennzeichnet, dass** die konkav geformte Ventillamelle (7) aus einem tiefgezogenen Blechteil hergestellt ist.

3. Kolbenkompressor nach Anspruch 1,
**dadurch gekennzeichnet, dass** die konkave Ventilsitzausnehmung (6) im Randbereich einen Durchmesser besitzt, der größer als der Randdurchmesser der Ventillamelle (7) ist.

4. Kolbenkompressor nach Anspruch 3,
**dadurch gekennzeichnet, dass** die abströmende Luft im geöffneten Zustand des Lamellenventils (3) seitlich zwischen dem Rand der Ventillamelle (7) und dem Randbereich der konkaven Ventilsitzausnehmung (6) vorbeiströmt.

5. Kolbenkompressor nach Anspruch 1,
**dadurch gekennzeichnet, dass** die Tiefe der konkaven Ventilsitzausnehmung (6) mindestens der Dicke der Ventillamelle (7) entspricht.

6. Kolbenkompressor nach Anspruch 1,
**dadurch gekennzeichnet, dass** die Ventillamelle (7) im geöffneten Zustand des Lamellenventils (3) infolge elastischer Verformung eine ebene Form annimmt.

## Claims

1. Reciprocating compressor for the generation of compressed air, comprising at least one cylinder (1) in which a piston (2) movable via a driving crank mechanism for compressing ambient air taken in, wherein a valve plate (4) provided with at least one reed valve (3) as compression valve defines a cylinder space (5) on the side of the cylinder head, with said reed valve (3) having a concave valve seat recess (6) worked into said valve plate (4) on the side turned away from said piston (2), whose contour is matched for sealing with a valve lamella (7) having an equal concave shape, **characterized in that** a cylindrical through-passage (8) extends from the bottom region of said concave valve seat recess (6) towards said cylinder space (5), whose diameter is smaller than the thickness of said valve plate (4), and that said concave valve seat recess (6) presents a diameter in the edge region, which corresponds at least to twice the diameter of said cylindrical through-passage (8).

2. Reciprocating compressor according to Claim 1,
**characterized in that** said valve lamella (7) having a concave shape is made of a deep-drawn metal sheet part.

3. Reciprocating compressor according to Claim 1,
**characterized in that** said concave valve seat recess (6) presents a diameter in its edge region, which is wider than the edge diameter of said valve lamella (7).

4. Reciprocating compressor according to Claim 3,
**characterized in that** in the opened state of said reed valve (3), the out-flowing air flows laterally along between the edge of said valve lamella (7) and said edge region of said concave valve seat recess (6).

5. Reciprocating compressor according to Claim 1,
**characterized in that** the depth of said concave valve seat recess (6) corresponds at least to the thickness of said valve lamella (7).

6. Reciprocating compressor according to Claim 1,
**characterized in that** in the opened state of said reed valve, said valve lamella (7) adopts a planar shape on account of elastic deformation.

## Revendications

1. Compresseur à piston pour la production d'air comprimé, comprenant au moins un cylindre (1) dans lequel est disposé pour la compression d'air ambiant aspiré un piston (2) pouvant être déplacé par une commande à manivelle, dans lequel un plateau (4) de soupape, ayant comme soupape de compression au moins une soupape (3) à lamelle, délimite en tête du cylindre un espace (5) de cylindre, dans lequel la soupape (3) à lamelle a du côté éloigné du piston (2) un évidement (6) de siège de soupape concave, usiné dans le plateau (4) de soupape et dont le contour est adapté de manière étanche à une lamelle (7) de soupape conformée également de manière concave, **caractérisé en ce que** de la partie de fond de l'évidement (6) de siège de soupape s'étend dans la direction de l'espace (5) de cylindre une traversée (8) cylindrique, dont le diamètre est plus petit que l'épaisseur du plateau (4) de soupape et **en ce que** l'évidement (6) de siège de soupape concave a dans la zone de bord un diamètre qui correspond au moins au double du diamètre de la traversée (8) cylindrique.

2. Compresseur à piston suivant la revendication 1, **caractérisé en ce que** la lamelle (7) de soupape concave est fabriquée à partir d'une pièce de tôle à emboutissage profond.

3. Compresseur à piston suivant la revendication 1, **caractérisé en ce que** l'évidement (6) de siège de soupape concave a dans la partie de bord un diamètre qui est plus grand que le diamètre de bord de la lamelle (7) de soupape.

4. Compresseur à piston suivant la revendication 3, **caractérisé en ce que** l'air sortant passe, lorsque la soupape (3) à lamelle est à l'état ouvert, latéralement entre le bord de la lamelle (7) de soupape et la partie de bord de l'évidement (6) de siège de soupape concave.

5. Compresseur à piston suivant la revendication 1, **caractérisé en ce que** la profondeur de l'évidement (6) de siège de soupape concave correspond au moins à l'épaisseur de la lamelle (7) de soupape.

6. Compresseur à piston suivant la revendication 1, **caractérisé en ce que** la lamelle (7) de soupape prend, lorsque la soupape (3) à lamelle est à l'état ouvert, une forme plane à la suite d'une déformation élastique.
